# EUROPÄISCHE PATENTSCHRIFT

(11) **EP 1 290 285 B1**
(45) Veröffentlichungstag und Bekanntmachung des Hinweises auf die Patenterteilung: **08.03.2006**
(21) Anmeldenummer: 01949248.7
(22) Anmeldetag: 08.06.2001
(51) Int. Cl.: E04B 1/82

(54) **STAHLBAUSYSTEM**
STEEL STRUCTURE SYSTEM
SYSTEME DE CONSTRUCTION A OSSATURE METALLIQUE

(30) Priorität: 14.06.2000 DE 10028434
(43) Veröffentlichungstag der Anmeldung: 12.03.2003
(73) Patentinhaber: Felser, Ludwig, 51429 Bergisch Gladbach (DE)
(72) Erfinder: Felser, Ludwig, 51429 Bergisch Gladbach (DE)
(74) Vertreter: Lippert, Stachow & Partner
(86) Internationale Anmeldenummer: PCT/DE2001/002149
(87) Internationale Veröffentlichungsnummer: WO 2001/096682

(56) Entgegenhaltungen:
- DE-A- 19 745 840
- US-A- 3 290 851
- US-A- 3 514 917

## Beschreibung

Die Erfindung betrifft ein Stahlbausystem zur Errichtung von Bauwerksstockwerken, insbesondere Stockwerken mit Wohnräumen, Arbeitsräumen oder Räumen zur Unterbringung haustechnischer Geräte, mit der Maßgabe, dass wenigstens eine Bodenkonstruktion und eine Deckenkonstruktion vorgesehen sind und die Deckenkonstruktion als Bodenkonstruktion für ein weiteres Stockwerk dient, wobei auf der Bodenkonstruktion tragende Stockwerkstützen aufgestellt sind, auf denen die Deckenkonstruktion aufliegt, und wobei ein Verbindungssystem vorgesehen ist, welches jede der Stockwerkstützen mit der Bodenkonstruktion verbindet, und das Verbindungssystem ein Sicherungselement zur seitlichen Fixierung der Stockwerkstütze aufweist.

Gattungsgemäße Stahlbausysteme sind allgemein bekannt, nämlich als Konstruktionen in sogenannter Skelettbauweise. Dabei dienen Wände lediglich zur Umschließung von Räumen. Sämtliche Lasten werden jedoch von dem Stahlskelett getragen. Derlei Stahlbausysteme weisen für jede Stockwerkstütze ein Verbindungssystem auf, das die Stockwerkstütze mit einer Bodenkonstruktion verbindet. Dabei ist das Verbindungssystem mit einem Sicherungselement zur seitlichen Fixierung der Stockwerkstütze versehen, damit diese nicht durch eine Querlast versetzt werden kann. Die Stockwerkstütze einer Lagerhalle darf beispielsweise dann nicht versetzt werden, wenn in Querrichtung ein Stoß wirkt, beispielsweise eine Last auf einem Gabelstapler gegen die Stockwerkstütze stößt.

Stahlbaukonstruktionen sind im Wohnungsbau sehr wenig verbreitet. Ein wichtiger Grund hierfür ist die außerordentlich gute Fähigkeit von Stahl zur Körperschallübertragung, die im Wohnungsbau unerwünscht ist.

Ausgehend von dem oben erwähnten Stahlbausystem, durch den Körperschall nahezu ungehindert weitergeleitet wird, ergibt sich das technische Problem, die Körperschallübertragung in der Stahlkonstruktion und insbesondere zwischen einzelnen Stockwerken zu verringern.

Erfindungsgemäß wird dieses Problem dadurch gelöst, dass das Verbindungssystem eine elastisch schallentkoppelnde Trennlage aufweist, dass die elastisch schallentkoppelnde Trennlage aus weichelastischem Material besteht, dass das weichelastische Material ein hohes Rückstellvermögen bei Verformung und eine geringe plastische Langzeitstauchung aufweist, dass die Trennlage zwischen dem mit der Bodenkonstruktion verbundenen Sicherungselement und der Stockwerkstütze angeordnet ist, und dass die Trennlage sowohl in paralleler Richtung zur Stockwerkstütze als auch in radialer Richtung zur Stockwerkstütze unter Dauerdruck steht und gestaucht ist.

Insbesondere die Stockwerkstützen sowie Trägerbalken der Boden-und Deckenkonstruktion bestehen aus Stahl. Der große Vorteil des erfindungsgemäßen Stahlbausystems wird darin gesehen, dass die Stahlbauteile der einzelnen Bauwerksstockwerke durch die Trennlage aus weichelastischem Material voneinander getrennt sind, wobei insbesondere auch auf eine metallische Verbindung mittels Schrauben verzichtet wird. Die Körperschallübertragung wird dadurch unterbunden bzw. drastisch reduziert, dass das weichelastische Material ein hohes Rückstellvermögen bei Verformung sowie eine geringe plastische Langzeitstauchung aufweist. Ein derartiges Material weist im eingebauten Zustand unter Dauerdruck des darauf lastenden Bauwerksstockwerks eine Resonanzfrequenz auf, die 15 Hz nicht überschreitet. Nur durch diese technische Maßnahme ist es möglich geworden, den innerhalb einer Stockwerksstruktur auftretenden Körperschall nicht in ein darüber oder darunter liegendes Bauwerksstockwerk zu übertragen. Die Trennlage aus weichelastischem Material erfüllt hierbei zwei Funktionen. Zum einen entkoppelt sie die auf der Bodenkonstruktion aufstehende Unterseite der Stockwerkstütze von der Bodenkonstruktion. Hierfür ist die Trennlage in horizontaler Ebene zwischen diesen beiden Bauwerksteilen angeordnet. Zum zweiten wird das zur seitlichen Fixierung der Stockwerkstütze dienende Sicherungselement im wesentlichen in radialer Richtung der Stockwerkstütze elastisch von dieser entkoppelt. Hierfür ist das weich- elastische Sicherungselement zumindest bereichsweise seitlich mit der Trennlage versehen, so dass die Stockwerkstütze nur mittelbar über die Trennlage mit dem Sicherungselement in Kontakt steht.

Das weichelastische Material der Trennlage hat die Eigenschaft einer erhöhten Resonanzfrequenz je höher der Dauerdruck ist, durch den die Trennlage gestaucht wird. Die höchsten Dauerdrücke werden an dem in horizontaler Ebene angeordneten Teil der Trennlage erreicht, die die Unterseite der Stockwerkstütze von der Bodenkonstruktion entkoppelt. Hier lastet das gesamte Bauwerksstockwerk oder sogar mehrere Bauwerksstockwerke auf der Trennlage. Mit den zur Zeit vorhandenen weichelastischen Materialien können Bauwerke mit geringer Stockwerkzahl errichtet werden. Bei höheren Bauwerken kann die ertragbare Dauerlast auf die weichelastische Trennlage durch das Gewicht des Bauwerks und der Inneneinrichtung zu hoch werden.

Der Dauerdruck darf einen bestimmten Grenzwert nicht überschreiten, bei dem das weichelastische Material beispielsweise noch eine Resonanzfrequenz von etwa 15 Hz aufweist. Mit Resonanzfrequenzen über dem jeweiligen Grenzwert wird der gewünschte schallisolierende Effekt der weichelastischen Trennlage nicht mehr in dem erwünschten Maße erreicht. Selbstverständlich sind Anwendungen denkbar, bei denen die zu erreichende Resonanzfrequenz noch etwas höher sein darf, weil der damit übertragbare Körperschall geduldet werden kann. Dies kann beispielsweise bei Arbeitsräumen so sein, in denen ohnedies ein erhöhter Schallpegel herrscht. Ferner besteht die Möglichkeit, dass zukünftig ein besseres Material zur Verfügung stehen wird, das die gewünschte niedrige Resonanzfrequenz bei noch höheren Dauerdrücken erreicht, als das zur Zeit vorhandene Material.

Außer der verminderten Körperschallübertragung schafft das erfindungsgemäße Stahlbausystem auch eine besonders gute elektrische Isolierung sowie eine lückenlose Wärmeisolierung.

Das erfindungsgemäße Stahlbausystem beinhaltet Trennlagenmaterial unterschiedlicher Qualitäten. Die Trennlagenmaterialien sind in Dauerlastbereiche eingeteilt, für die sie verwendet werden können. Bei mehrstöckiger Bauweise muß zu unterst dasjenige Material verwendet werden, das beispielsweise bei einer geforderten Resonanzfrequenz < 15 Hz den Dauerdruck aller darüber liegender Stockwerke und Inneneinrichtungen erträgt. Das Stockwerk darüber wird mit einem Trennlagenmaterial entkoppelt, das eine Resonanzfrequenz < 15 Hz bei geringerem Dauerdruck erreicht. Die unterschiedlichen Qualitäten des Trennlagenmaterial können durch farblich oder schriftlich gekennzeichnet sein, um Verwechslungen während der Montage zu vermeiden.

Auf diese Weise ist ein Stahlbausystem nach dem Baukastenprinzip geschaffen, mit dem Bauwerksstockwerke, insbesondere Stockwerken mit Wohnräumen, Arbeitsräumen oder Räumen zur Unterbringung haustechnischer Geräte besonders schnell errichtet werden können. Außer den statischen Erfordernissen für das Trennlagenmaterial sind zweckmäßig auch die Stockwerkshöhen und Spannweiten zwischen Stockwerkstützen in Stufen vorgegeben. Für verschiedene Belastungsklassen stehen in ihrer Geometrie unterschiedlich dimensionierte Trennlagen zur Verfügung. Das vorgeschlagene Stahlbausystem erleichtert nicht nur die Errichtung von Bauwerksstockwerken sondern erleichtert auch baustatische Genehmigungen, weil die baustatischen Nachweise katalogisiert und von einem Bauprojekt auf ein anderes übertragbar sind. Bei einem Stahlbausystem, dessen Stockwerkstützen ein geschlossenes rohrförmiges Profil aufweisen, ist das Sicherungselement des Verbindungssystems günstigerweise als Sicherungsdorn ausgebildet und ragt der auf der Bodenkonstruktion angebrachte Sicherungsdorn in die lichte Öffnung der auf der Bodenkonstruktion aufstehenden Stockwerkstütze. Die Montage der Stockwerkstütze ist besonders einfach, weil kein zusätzliches Verbindungselement, wie beispielsweise eine Schraubverbindung, benötigt wird. Ein weiterer Nutzen ergibt sich dadurch, dass alle Teile des Verbindungssystems im fertig montierten Zustand innerhalb beziehungsweise unterhalb der Stockwerkstütze verborgen sind und für den weiteren Ausbau und die Errichtung der Wandkonstruktion über die gesamte Höhe des Stockwerks eine glatte rohrförmige Stockwerkstütze vorhanden ist.

Um die Handhabung weiter zu verbessern, ist es hilfreich, wenn die Trennlage als hutförmiges Trennelement ausgebildet ist und nach Art einer Hutkrempe einen Trennkranz aufweist, dass die Trennlage auf den Sicherungsdorn aufgesetzt ist und der Trennkranz der Trennlage zwischen der Stirnseite der auf der Bodenkonstruktion aufstehenden Stockwerkstütze und der Bodenkonstruktion angeordnet ist. Trotz der funktionalen Trennung der Trennlage in einen in horizontaler Ebene zwischen Stockwerkstütze und Bodenkonstruktion angeordneten Bereich und einen die Stockwerkstütze in radialer Richtung von dem Sicherungselement des Verbindungssystems entkoppelnden Bereich, ist ein hutförmiges, einstückiges Trennelement zur einfachen Handhabung zweckmäßig.

Ebenfalls nützlich ist ein Sicherungsdorn, der die Form eines Kegelstumpfes aufweist und eine Stockwerkstütze, die mit einer stirnseitigen Zentrieraufnahme versehen ist, die über die zwischengeschaltete Trennlage mit dem Kegelstumpf des Sicherungsdorns zusammenwirkt. Auf diese Weise ist eine koaxiale Lage zwischen der Stockwerkstütze und dem Sicherungsdorn gewährleistet. Durch diese technische Maßnahme wird außerdem die Errichtung des Bauwerks erleichtert, weil der Kegelstumpf beim Aufstellen der Stockwerkstütze auf den Sicherungsdorn als Führungshilfe wirkt. Die relativ schweren Stockwerkstützen werden üblicherweise mit einem Hebezeug über einem Verbindungspunkt positioniert. Einem Monteur, der die Stockwerkstütze von Hand auf den Sicherungsdorn führen muss, erleichtert die Führungshilfe die Aufstellung. Darüber hinaus läßt sich das Stahlbausystem wegen der Führungshilfe schneller montieren. Für die Schallentkopplung hat der Kegelstumpf des Sicherungsdorns den Vorteil, dass die sich in der Draufsicht ergebende kreisringförmige Projektionsfläche des Kegels einen Teil der Drucklast aufnimmt, die in Längsrichtung der Stockwerkstütze wirkt. Tendenziell wird auf diese Weise die Druckbelastung in dem in horizontaler Ebene angeordneten Bereich der Trennlage reduziert. Damit einhergehend sinken die Dauerdruckbelastung und die Resonanzfrequenz der Trennlage.

Eine weitere Maßnahme zur Schallminderung innerhalb eines Bauwerksstockwerks wird dann erreicht, wenn das rohrförmige Profil der Stockwerkstütze mit Beton ausgefüllt ist. Der rohrförmigen Stockwerkstütze wird auf diese Weise die Eigenschaft eines Klangkörpers genommen, der nach einer irgendwie gearteten Anregung wie ein Resonanzkörper eines Musikinstruments Schall abstrahlt. Überdies erhöht eine betongefüllte Stockwerkstütze die Brandsicherheit des Gebäudes. Dies, weil die Gefahr eines mit steigender Temperatur sinkenden E-Moduls des Stahlrohrs der Stockwerkstütze gemildert ist. Der Beton nimmt im Brandfall eine erhebliche Wärmemenge auf, welche die Temperatur der Stockwerkstütze andernfalls sehr rasch ansteigen lassen und die Stabilität herabsetzen würde.

Eine alternative Ausführungsform des Stahlbausystems kann eine Stockwerkstütze mit einer massiven Stange oder einem offenen Profil aufweisen, wobei das Sicherungselement unter Zwischenschaltung der Trennlage seitlich von außen an der Stockwerkstütze anliegt und mit der Bodenkonstruktion verbunden ist. Als offene Profile kommen T-Träger, Doppel-T-Träger oder U-Träger in Frage. Derartige Träger können in ihren Zwischenräumen ebenfalls mit Beton versehen sein.
Träger mit offenen Profilen sind zumeist mit ebenen und rechtwinklig zueinander stehenden Flächen versehen, so dass Wandelemente, Fenster und andere Bauelemente einfacher angesetzt werden können als beispielsweise an Stockwerkstützen mit rundem Querschnitt.

Vorzugsweise weist das weichelastische Material der Trennlage einen dynamischen Elastizitätsmodul auf, der zwischen 4 N/mm² und 8 N/mm² liegt. Vorzugsweise besteht das weichelastische Material der Trennlage aus einem geschäumten Polyurethan mit geschlossenzelliger Struktur. Es hat sich erwiesen, dass dieses Material einerseits die erforderlichen baustatischen Tragfähigkeiten aufweist und ferner durch seine Zellstruktur mit gasgefüllten Zellen einer Schallentkopplung dienlich ist.

Ein weiterer Nutzen ergibt sich durch ein geschäumtes Polyurethan, das ein Zellgerüst aufweist, welches das hohe Rückstellvermögen der Trennlage nach einer Verformung ermöglicht. Bei einer anderen Art von Schaumstoff ermöglicht der Innendruck der Gasfüllung der Schaumstoffzellen das Rückstellvermögen. Da die relativ dünnwandigen Schaumstoffzellen aber niemals einen hohen Innendruck ertragen, ist das Rückstellvermögen derartiger Schaumstoffe sehr begrenzt und weisen diese deutlich höhere Verformungsreste nach einer Druckbelastung auf. Anders ist dies bei dem vorgeschlagenen Polyurethanschaumstoff. Dieser erhält, wie erwähnt, sein Rückstellvermögen aus dem Zellstruktur selbst und bewahrt daher auch unter Dauerlast für lange Zeit sein Rückstellvermögen und seine niedrige Resonanzfrequenz nahezu unverändert.

Bei einer Weiterbildung des Stahlbausystems ist eine zusätzliche Trennlage an dem der Deckenkonstruktion zugewandten Ende der Stockwerkstütze angeordnet, die eine Schallentkopplung zur Deckenkonstruktion bewirkt. Die Stockwerkstütze ist somit sowohl an ihrem der Bodenkonstruktion zugewandten Ende über das Verbindungssystem als auch an dem der Deckenkonstruktion zugewandten Ende mittels der zusätzlichen Trennlage schallentkoppelt.
Einfacherweise ist an der Deckenkonstruktion ein zur Bodenkonstruktion hin weisender Verbindungskörper angebracht, mit dem die Deckenkonstruktion unter Zwischenschaltung der zusätzlichen Trennlage auf der Stockwerkstütze aufliegt.

Damit die Stockwerkstütze auch an ihrem der Deckenkonstruktion zugewandten Ende seitlich fixiert ist, übergreift sowohl die Stockwerkstütze als auch die zusätzliche Trennlage den an der Deckenkonstruktion angebrachten Verbindungskörper.

Schließlich wird ein Verbindungssystem zur schallentkoppelten Anbringung einer Stockwerkstütze an einer Bodenkonstruktion beziehungsweise einer Deckenkonstruktion vorgeschlagen, mit einem an der Bodenkonstruktion bzw. der Deckenkonstruktion befestigbaren Sicherungselement zur seitlichen Fixierung der Stockwerkstütze und einer Trennlage aus weichelastischem Material, die ein hohes Rückstellvermögen bei Verformung und eine geringe plastische Langzeitstauchung aufweist.

Nachstend ist die Erfindung anhand einer Zeichnung beispielhaft dargestellt und anhand der einzelnen Figuren detailliert beschrieben. Es zeigen:
- Fig. 1: eine Schnittdarstellung durch eine Bodenkonstruktion sowie eine daran anschließende Stockwerkstütze ausschnittsweise,
- Fig. 2: eine perspektivische Darstellung eines Stahlträgers mit einem darauf angebrachten kegelstumpfförmigen Sicherungsdorn, auf dem eine Stockwerkstütze zentriert aufstellbar ist,
- Fig. 3: eine ausschnittsweise Schnittdarstellung durch eine Deckenkonstruktion, die auf einer Stockwerkstütze aufliegt,
- Fig. 4: eine perspektivische Darstellung eines Stahlträgers mit einem an der Deckenseite angebrachten Verbindungskörper, mit dem die Deckenkonstruktion auf einer Stockwerkstütze aufliegt.

In Fig. 1 der Zeichnung ist ein Verbindungspunkt eines Stahlbausystems 1 vergrößert dargestellt. Es handelt sich um eine Stockwerkstütze 2, die an ihrem einer Bodenkonstruktion 3 zugewandten Ende mit der Bodenkonstruktion 3 verbunden ist. Zur Verbindung ist ein schallentkoppelndes Verbindungssystem 4 vorgesehen.

Das Verbindungssystem 4 weist ein Sicherungselement 5 auf, das zur seitlichen Fixierung der Stockwerkstütze 2 auf der Bodenkonstruktion 3 vorgesehen und durch Schrauben 6 fest mit der Bodenkonstruktion verbunden ist. Das Verbindungssystem 4 weist einen kegelstumpfförmigen Sicherungsdorn 7 auf, der mit einer Befestigungsplatte 8 versehen ist. Die Befestigungsplatte 8 ist mit Löchern 9 zur Aufnahme der Schrauben 6 versehen, mit denen das Sicherungselement 5 an der Bodenkonstruktion 3 fixiert ist. Der Sicherungsdorn 7 sowie die Befestigungsplatte 8 sind mit einer als hutförmiges Trennelement 10 ausgebildeten Trennlage aus weichelastischem Material mit hohem Rückstellvermögen bei Verformung umhüllt. Das Trennelement 10 weist einen Trennkranz 10a nach Art einer Hutkrempe auf, der sich in der horizontalen Ebene der Bodenkonstruktion erstreckt und diese von der Stirnseite der aufstehenden Stockwerkstütze 2 schallentkoppelt.

Der an dem kegelstumpfförmigen Sicherungsdorn 7 anliegende Bereich 10b des Trennelements 10 steht in Kontakt mit einer topfförmigen Zentrieraufnahme 2b, die in der lichten Öffnung der Stockwerkstütze 2 sitzt. Sie ist der Form des Sicherungsdorns 7 angeglichen und mit der Rohrwand der Stockwerkstütze 2 fest verbunden. Auf diese Weise wird die Stockwerkstütze 2 sowohl seitlich fixiert, als auch von dem mit der Bodenkonstruktion 3 verbundenen Sicherungsdorn 7 in der radialen Richtung schallentkoppelt. Die Zentrieraufnahme 2b schmiegt sich ebenso an einer Seite des Trennelements 10 an, wie der Sicherungsdorn 7 an der gegenüberliegenden Seite des Trennelements 10. Die Zentrieraufnahme 2b bildet innerhalb der Stockwerkstütze 2 einen Boden, bis zu dem die Betonfüllung 2a reicht. Die mit einer Zentrieraufnahme 2b versehene Ausführungsform einer Stockwerkstütze 2 wird vorteilhaft mitsamt der Betonfüllung 2a vorgefertigt. Während der Montage auf der Baustelle muß dann kein frischer Beton mehr verarbeitet werden, wodurch sich die Montagezeit reduziert.

Eine nicht dargestellte Alternative einer betongefüllten Stockwerkstütze 2 ist ohne einen Boden in Form einer Zentrieraufnahme 2b konstruiert. Wegen des fehlenden Bodens steht der Beton 2a in direktem Kontakt mit dem Trennelement 10, was anhand der Fig. 1 leicht nachvollziehbar ist. Um einen guten Kontakt zu erreichen wird die Stockwerkstütze 2 zunächst leer ohne Betonfüllung aufgestellt. Erst dann, wenn die Stockwerkstütze 2 über dem Sicherungsdorn 7 aufgestellt ist, wird eine Füllung 2a aus frischem schwindfreien, quellfähigen Feinbeton eingefüllt. Der Feinbeton bindet in der durch den Sicherungsdorn 7 und das Trennelement 10 vorgegebenen Form ab und bietet im abgebundenen Zustand eine Zentrierung sowie eine gute Kraftübertragung zwischen der Bodenkonstruktion 3 und der Stockwerkstütze 2.

Die in Fig. 1 erkennbare Bodenkonstruktion 3 besteht im wesentlichen aus einem Trägerbalken 11, an dem die Befestigungsplatte 8 des Sicherungsdorns 7 angeschraubt ist, aus einem auf dem Trägerbalken 11 aufliegenden Trapezblech 12, das mit Beton 13 aufgefüllt ist. In dem Bereich des Trapezblechs 12 und des Betons 13 ist die Stockwerkstütze 2 mit einer Ummantelung 14 versehen, die unter anderem zwecks Korrosionsschutz einen direkten Kontakt des Betons 13 mit dem Stahlrohr der Stockwerkstütze 2 verhindert. Auf dem Beton 13 liegt eine Trittschalldämmung 15 und darauf ein Fußbodenaufbau 16.

In den fertigen Räumen des Bauwerksstockwerks ist das Verbindungssystem 4 innerhalb der Bodenkonstruktion 3 verborgen. Es ist nur die glatte Oberfläche der Stockwerkstütze 2 sichtbar. An dieser können nicht tragende Wandkonstruktionen angebracht werden.

Fig. 2 stellt eine perspektivische Ansicht eines Trägerbalkens 11 dar, an dem ein Sicherungselement 5 zur seitlichen Fixierung einer Stockwerkstütze angebracht ist. Es handelt sich bei dem Trägerbalken 11 um einen Doppel-T-Träger. Das Sicherungselement 5 weist einen kegelstumpfförmigen Sicherungsdorn 7 auf, an dessen großer zylindrischer Grundfläche eine Befestigungslatte 8 angebracht ist. Letztere ist wiederum mit Schraubverbindungen (nicht dargestellt) an dem Trägerbalken 11 angeschraubt.

In Fig. 3 ist eine alternative beziehungsweise optionale Maßnahme gezeigt, die zur Lösung des zugrundeliegenden technischen Problems dient. Es handelt sich um eine zwischen einer Deckenkonstruktion 30 und einer Stockwerkstütze 2 angeordnete zusätzlichen Trennlage 21. Von der Deckenkonstruktion 30 ist der Einfachheit halber nur ein Trägerbalken 22 dargestellt. An letzterem ist ein Verbindungskörper 23 für eine Stockwerkstütze 2 so angeschweißt, dass er in Richtung der Bodenkonstruktion hervorsteht. In der lichten Öffnung der Stockwerkstütze 2 ist ein zurückstehender Boden 24 eingeschweißt, der als Auflager für den Verbindungskörper 23 der Deckenkonstruktion 30 dient. Die Trennlage 21 ist zwischen den Verbindungskörper 23 und den Boden 24 der Stockwerkstütze 2 gelegt. Zur seitlichen Fixierung der Stockwerkstütze 2 übergreifen sowohl die Stockwerkstütze 2 als auch die Trennlage 21 den Verbindungskörper 23 der Deckenkonstruktion 30. Mit dieser Maßnahme kann die Schallentkopplung eines Stockwerks entweder zusätzlich verbessert werden oder sie kann ersatzweise angewandt werden, wenn eine Schallentkopplung der Stockwerkstützen an der Bodenkonstruktion aus technischen Gründen nicht machbar ist. Eine Schallentkopplung der Stockwerkstützen nur an der Deckenkonstruktion ist weniger wirkungsvoll als an der Bodenkonstruktion.

Unterhalb des Bodens 24 ist eine Betonfüllung 25 der Stockwerkstütze 2 zu erkennen.
Eine Stockwerkstütze kann also sowohl an einem ihrer beiden Enden oder an beiden Enden zugleich schallentkoppelt sein. Die Schallentkopplung in dem Bereich der Bodenkonstruktion 3 ist die wirkungsvollste Einzelmaßnahme. Dies, weil Körperschall zumeist durch Bewegungen auf der Bodenkonstruktion 3 entsteht und der Körperschall auf diese Weise nahe am Entstehungsort reduziert wird. Eine Schallentkopplung an dem der Deckenkonstruktion 30 zugewandten Ende der Stockwerkstütze 2 kommt dann als optionale Maßnahme in Betracht, wenn eine besonders gute Schallentkopplung gewünscht wird.

Fig. 4 zeigt eine perspektivische Ansicht eines Trägerbalkens 22 einer Deckenkonstruktion 30 gemäß Fig. 3. Es handelt sich bei dem Trägerbalken 22 wiederum um einen Doppel-T-Träger, an dem ein nach unten zur Bodenkonstruktion weisender zylindrischer Verbindungskörper 23 angeschweißt ist.

### Bezugszeichenliste

- 1: Stahlbausystem
- 2: Stockwerkstütze
- 2a: Betonfüllung
- 2b: Zentrieraufnahme
- 3: Bodenkonstruktion
- 4: Verbindungssystem
- 5: Sicherungselement
- 6: Schraube
- 7: kegelstumpfförmiger Sicherungsdorn
- 8: Befestigungsplatte
- 9: Loch
- 10: Trennelement
- 10a: Trennkranz
- 10b: Bereich
- 11: Trägerbalken
- 12: Trapezblech
- 13: Beton
- 14: Ummantelung
- 15: Trittschalldämmung
- 16: Fußbodenaufbau
- 21: zusätzliche Trennlage
- 22: Trägerbalken
- 23: Verbindungskörper
- 24: Boden
- 25: Betonfüllung
- 30: Deckenkonstruktion

## Patentansprüche

1. Stahlbausystem zur Errichtung von Bauwerksstockwerken, insbesondere Stockwerken mit Wohnräumen, Arbeitsräumen oder Räumen zur Unterbringung haustechnischer Geräte, mit der Maßgabe, dass wenigstens eine Bodenkonstruktion (3) und eine Deckenkonstruktion (30) vorgesehen sind und die Deckenkonstruktion (30) als Bodenkonstruktion (3) für ein weiteres Stockwerk dient, wobei auf der Bodenkonstruktion (3) tragende Stockwerkstützen (2) aufgestellt sind, auf denen die Deckenkonstruktion (30) aufliegt, und wobei ein Verbindungssystem (4) vorgesehen ist, welches jede der Stockwerkstützen (2) mit der Bodenkonstruktion (3) verbindet, und das Verbindungssystem (4) ein Sicherungselement (5) zur seitlichen Fixierung der Stockwerkstütze (2) aufweist, **dadurch gekennzeichnet, dass** das Verbindungssystem (4) eine elastisch schallentkoppelnde Trennlage aufweist, dass die elastisch schallentkoppelnde Trennlage aus weichelastischem Material besteht, dass das weichelastische Material ein hohes Rückstellvermögen bei Verformung und eine geringe plastische Langzeitstauchung aufweist, dass die Trennlage zwischen dem mit der Bodenkonstruktion (3) verbundenen Sicherungselement (5) und der Stockwerkstütze (2) angeordnet ist, und dass die Trennlage sowohl in paralleler Richtung zur Stockwerkstütze als auch in radialer Richtung zur Stockwerkstütze unter Dauerdruck steht und gestaucht ist.

2. Stahlbausystem nach Anspruch 1 mit Stockwerkstützen (2), die ein geschlossenes rohrförmiges Profil aufweisen, **dadurch gekennzeichnet, dass** das Sicherungselement (5) des Verbindungssystems (4) als Sicherungsdorn (7) ausgebildet ist, und dass der Sicherungsdorn (7) auf der Bodenkonstruktion (3) angebracht ist und in die lichte Öffnung der auf der Bodenkonstruktion (3) aufstehenden Stockwerkstütze (2) ragt.

3. Stahlbausystem nach Anspruch 1 oder 2, **dadurch gekennzeichnet, dass** die Trennlage als hutförmiges Trennelement (10) ausgebildet ist und nach Art einer Hutkrempe einen Trennkranz (10a) aufweist, dass die Trennlage auf den Sicherungsdorn (7) aufgesetzt ist und der Trennkranz (10a) der Trennlage zwischen der Stirnseite der auf der Bodenkonstruktion (3) aufstehenden Stockwerkstütze (2) und der Bodenkonstruktion (3) angeordnet ist.

4. Stahlbausystem nach Anspruch 2 oder 3, **dadurch gekennzeichnet, dass** der Sicherungsdorn (7) die Form eines Kegelstumpfes aufweist und die Stockwerkstütze (2) mit einer strirnseitigen Zentrieraufnahme (2b) versehen ist, die über die zwischengeschaltete Trennlage mit dem Sicherungsdorn (7) zusammenwirkt und eine koaxiale Lage zwischen der Stockwerkstütze (2) und dem Sicherungsdorn (7) gewährleistet ist.

5. Stahlbausystem nach einem der Ansprüche 2 bis 4, **dadurch gekennzeichnet, dass** das rohrförmige Profil der Stockwerkstütze (2) mit Beton (2a) ausgefüllt ist.

6. Stahlbausystem nach Anspruch 5, **dadurch gekennzeichnet, dass** der Beton (2a) ein schwindfreier und quellfähiger Feinbeton ist.

7. Stahlbausystem nach Anspruch 1, **dadurch gekennzeichnet, dass** die Stockwerkstütze (2) eine massive Stange oder ein offenes Profil aufweist, und dass das Sicherungselement (5) unter Zwischenschaltung der Trennlage seitlich von außen an der Stockwerkstütze (2) anliegt und mit der Bodenkonstruktion (3) verbunden ist.

8. Stahlbausystem nach einem der Ansprüche 1 bis 7, **dadurch gekennzeichnet, dass** das weichelastische Material der Trennlage einen dynamischen Elastizitätzmodul aufweist, der zwischen 4 N/mm2 und 8 N/mm2 liegt.

9. Stahlbausystem nach einem der Ansprüche 1 bis 7, **dadurch gekennzeichnet, dass** das weichelastische Material der Trennlage aus einem geschäumten Polyurethan mit geschlossenzelliger Struktur besteht.

10. Stahlbausystem nach Anspruch 9, **dadurch gekennzeichnet, dass** das geschäumte Polyurethan eine rückstellfähige Zellstruktur aufweist, welche das hohe Rückstellvermögen der Trennlage nach einer Verformung schafft.

11. Stahlbausystem nach einem der Ansprüche 1 bis 10, **dadurch gekennzeichnet, dass** eine zusätzliche Trennlage an dem der Deckenkonstruktion (30) zugewandten Ende der Stockwerkstütze (2) angeordnet ist und eine Schallentkopplung zur Deckenkonstruktion (30) bewirkt.

12. Stahlbausystem nach Anspruch 11, **dadurch gekennzeichnet, dass** an der Deckenkonstruktion (30) ein zur Bodenkonstruktion (3) weisender Verbindungskörper (23) angebracht ist, mit dem die Deckenkonstruktion (30) unter Zwischenschaltung der zusätzlichen Trennlage auf der Stockwerkstütze (2) aufliegt.

13. Stahlbausystem nach Anspruch 12, **dadurch gekennzeichnet, dass** sowohl die Stockwerkstütze (2) als auch die zusätzliche Trennlage den Verbindungskörper (23) seitlich übergreifen.

14. Verbindungssystem zur schallentkoppelten Anbringung einer Stockwerkstütze (2) an einer Bodenkonstruktion (3), mit einem an der Bodenkonstruktion (3) befestigbaren Sicherungselement (5) zur seitlichen Fixierung der Stockwerkstütze (2) und einer Trennlage aus weichelastischem Material, die ein hohes Rückstellvermögen bei Verformung und eine geringe plastische Langzeitstauchung aufweist.

## Claims

1. A steel structural system for erecting storeys of buildings, in particular storeys with residential rooms, work rooms or rooms for accommodating domestic appliances, with the proviso that there are provided at least one floor structure (3) and ceiling structure (30) and the ceiling structure (30) serves as a floor structure (3) for a further storey, wherein set up on the floor structure (3) are load-bearing storey supports (2) on which the ceiling structure (30) rests, and wherein there is provided a connecting system (4) which connects each of the storey supports (4) to the floor structure (3) and the connecting system (4) has a securing element (5) for laterally fixing the storey support (2), **characterised in that** the connecting system (4) has an elastically sound-decoupling separating layer, that the elastically sound-decoupling separating layer comprises soft-elastic material, that the soft-elastic material has a high level of resilient recovery upon deformation and a low degree of plastic long-term compression, that the separating layer is arranged between the securing element (5) connected to the floor structure (3) and the storey support (2), and that the separating layer is under permanent pressure and is compressed both in a direction parallel to the storey support and also in a radial direction relative to the storey support.

2. A steel structural system according to claim 1 including storey supports (2) which are of a closed tubular profile **characterised in that** the securing element (5) of the connecting system (4) is in the form of a securing bar (7) and that the securing bar (7) is mounted on the floor structure (3) and projects into the internal opening of the storey support (2) which is standing on the floor structure (3).

3. A steel structural system according to claim 1 or claim 2 **characterised in that** the separating layer is in the form of a hat-shaped separating element (10) and has a separating collar (10a) in the manner of a hat brim, that the separating layer is placed on the securing bar (7) and that the separating collar (10a) of the separating layer is arranged between the end of the storey support (2) which is standing on the floor structure (3) and the floor structure (3).

4. A steel structural system according to claim 2 or claim 3 **characterised in that** the securing bar (7) is in the shape of a truncated cone and the storey support (2) is provided with an end centering receiving means (2b) which co-operates by way of the interposed separating layer with the securing bar (7) and a coaxial position is ensured between the storey support (2) and the securing bar (7).

5. A steel structural system according to one of claims 2 to 4 **characterised in that** the tubular profile of the storey support (2) is filled with concrete (2a).

6. A steel structural system according to claim 5 **characterised in that** the concrete (2a) is a fine, non-shrinking and swellable concrete.

7. A steel structural system according to claim 1 **characterised in that** the storey support (2) has a solid rod or an open section and that the securing element (5) bears laterally from the outside against the storey support (2) with the interposition of the separating layer and is connected to the floor structure (3).

8. A steel structural system according to one of claims 1 to 7 **characterised in that** the soft-elastic material of the separating layer has a dynamic modulus of elasticity of between 4 N/mm² and 8 N/mm².

9. A steel structural system according to one of claims 1 to 7 **characterised in that** the soft-elastic material of the separating layer comprises a foamed polyurethane with a closed-cell structure.

10. A steel structural system according to claim 9 **characterised in that** the foamed polyurethane has a resilient cell structure which provides the high level of resilient recovery of the separating layer after deformation.

11. A steel structural system according to one of claims 1 to 10 **characterised in that** an additional separating layer is arranged at the end of the storey support (2), which is towards the ceiling structure (30), and provides for sound decoupling relative to the ceiling structure (30).

12. A steel structural system according to claim 11 **characterised in that** mounted to the ceiling structure (30) is a connecting body (23) which faces towards the floor structure (3) and with which the ceiling structure (30) rests on the storey support (2) with the interposition of the additional separating layer.

13. A steel structural system according to claim 12 **characterised in that** both the storey support (2) and also the additional separating layer extend laterally beyond the connecting body (23).

14. A connecting system for sound-decoupled mounting of a storey support (2) to a floor structure (3) with a securing element (5) which can be secured to the floor structure (3) for lateral fixing of the storey support (2) and a separating layer of soft-elastic material which has a high level of resilient recovery upon deformation and a low degree of plastic long-term compression.

## Revendications

1. Système de construction à ossature métallique utilisé pour réaliser des étages de bâtiments, en particulier des étages avec des locaux d'habitation, des locaux de travail ou des locaux destinés à recevoir des appareils domestiques, sous réserve qu'au moins un ensemble plancher (3) et un ensemble plafond (30) sont prévus et que l'ensemble plafond (30) sert en tant qu'ensemble plancher (3) pour un autre étage, sachant que sont montés, sur l'ensemble plancher (3), des supports d'étage (2) porteurs sur lesquels repose l'ensemble plafond (30) et sachant qu'il est prévu un système d'assemblage (4) reliant chaque support d'étage (2) à l'ensemble plancher (3) et que le système d'assemblage (4) présente un élément de sécurité (5) servant à fixer latéralement le support d'étage (2), **caractérisé en ce que** le système d'assemblage (4) comporte une couche de séparation élastique d'isolation phonique, **en ce que** la couche de séparation élastique d'isolation phonique est composée d'un matériau élastique souple, **en ce que** le matériau élastique souple présente une forte capacité de reprise de forme en cas de déformation et une faible déformation plastique sous pression de longue durée, **en ce que** la couche de séparation est disposée entre l'élément de sécurité (5) relié à l'ensemble plancher (3) et le support d'étage (2) et **en ce que** la couche de séparation se trouve et est comprimée sous pression continue, aussi bien dans le sens parallèle au support d'étage que dans le sens radial au support d'étage.

2. Système de construction à ossature métallique selon la revendication 1 avec des supports d'étage (2) présentant un profilé tubulaire fermé, **caractérisé en ce que** l'élément de sécurité (5) du système d'assemblage (4) est réalisé en tant qu'éperon de sécurité (7) et **en ce que** l'éperon de sécurité (7) est placé sur l'ensemble plancher (3) et qu'il est en saillie dans l'ouverture libre du support d'étage (2) à la verticale sur l'ensemble plancher (3).

3. Système de construction à ossature métallique selon la revendication 1 ou 2, **caractérisé en ce que** la couche de séparation est conçue en tant qu'élément de séparation (10) en forme de chapeau et présente à la manière d'un rebord de chapeau une couronne de séparation (10a), **en ce que** la couche de séparation est placée sur l'éperon de sécurité (7) et **en ce que** la couronne de séparation (10a) de la couche de séparation est disposée entre, le côté face du support d'étage (2) à la verticale sur l'ensemble plancher (3), et l'ensemble plancher (3).

4. Système de construction à ossature métallique selon la revendication 2 ou 3, **caractérisé en ce que** l'éperon de sécurité (7) présente la forme d'un tronc de cône, **en ce que** le support d'étage (2) est muni d'un logement de centrage (2b) sur la face, concourant avec l'éperon de sécurité (7) par le biais de la couche de séparation intercalée, et **en ce qu'**il est assuré un positionnement coaxial entre le support d'étage (2) et l'éperon de sécurité (7).

5. Système de construction à ossature métallique selon l'une quelconque des revendications 2 à 4, **caractérisé en ce que** le profilé tubulaire du support d'étage (2) est rempli de béton (2a).

6. Système de construction à ossature métallique selon la revendication 5, **caractérisé en ce que** le béton (2a) est un béton fin, sans retrait et pouvant gonfler.

7. Système de construction à ossature métallique selon la revendication 1, **caractérisé en ce que** le support d'étage (2) présente une barre solide ou un profilé ouvert, et **en ce que** l'élément de sécurité (5) se trouve au niveau du support d'étage (2), latéralement en partant de l'extérieur, sous l'insertion de la couche de séparation et qu'il est relié à l'ensemble plancher (3).

8. Système de construction à ossature métallique selon l'une quelconque des revendications 1 à 7, **caractérisé en ce que** le matériau élastique souple de la couche de séparation présente un module d'élasticité dynamique compris entre 4N/mm2 et 8 N/mm2.

9. Système de construction à ossature métallique selon l'une quelconque des revendications 1 à 7, **caractérisé en ce que** le matériau élastique souple de la couche de séparation est en polyuréthanne moussé à structure à alvéoles fermées.

10. Système de construction à ossature métallique selon la revendication 9, **caractérisé en ce que** le polyuréthanne moussé présente une structure cellulaire apte à reprendre forme, laquelle crée la forte capacité de reprise de forme de la couche de séparation après une déformation.

11. Système de construction à ossature métallique selon l'une quelconque des revendications 1 à 10, **caractérisé en ce qu'**une couche de séparation supplémentaire est disposée au niveau de l'extrémité, orientée vers l'ensemble plafond (30), du support d'étage (2) et qu'elle isole du bruit l'ensemble plafond (30).

12. Système de construction à ossature métallique selon la revendication 11, **caractérisé en ce qu'**est placé au niveau de l'ensemble plafond (30) un corps d'assemblage (23) orienté vers l'ensemble plancher (3), avec lequel l'ensemble plafond (30) repose sur le support d'étage (2) sous l'insertion de la couche de séparation supplémentaire.

13. Système de construction à ossature métallique selon la revendication 12, **caractérisé en ce qu'**aussi bien le support d'étage (2) que la couche de séparation supplémentaire empiètent latéralement sur le corps d'assemblage (23).

14. Système d'assemblage pour la pose en isolation phonique d'un support d'étage (2) au niveau d'un ensemble plancher (3), avec un élément de sécurité (5) pouvant être fixé au niveau de l'ensemble plancher (3) pour fixer latéralement le support d'étage (2) et une couche de séparation en matériau élastique souple qui présente une forte capacité de reprise de forme en cas de déformation et une faible déformation plastique sous pression de longue durée.
